# EUROPÄISCHE PATENTSCHRIFT

(11) **EP 1 136 673 B1**
(45) Veröffentlichungstag und Bekanntmachung des Hinweises auf die Patenterteilung: **31.05.2006**
(21) Anmeldenummer: 01106204.9
(22) Anmeldetag: 14.03.2001
(51) Int. Cl.: F01P 11/02

(54) **Druckregelventil für Kühlsysteme**
Pressure control valve for a cooling system
Soupape de commande de pression pour un système de refroidissement

(30) Priorität: 20.03.2000 GB 0006621
(43) Veröffentlichungstag der Anmeldung: 26.09.2001
(73) Patentinhaber: Bayerische Motoren Werke Aktiengesellschaft, 80809 München (DE)
(72) Erfinder: Hutchins, William Richard, Kenilworth, Warwickshire CV8 1PP (GB)

(56) Entgegenhaltungen:
- GB-A- 1 534 318
- US-A- 2 164 450
- US-A- 2 521 201
- US-A- 3 489 170
- US-A- 5 071 020

## Beschreibung

Die vorliegende Erfindung betrifft Druckregelventilanordnungen für die Kühlsysteme von flüssigkeitsgekühlten Brennkraftmaschinen. Solche Anordnungen sind normalerweise in einem Verschlussdeckel für einen Ausgleichsbehälter eingebaut. Bei modernen Kraftfahrzeugen befinden sich solche Ausgleichsbehälter in der Regel als separates Bauteil abseits des Wärmetauscher in einer bequem erreichbaren Stelle im Motorraum. Früher wurden solche Ausgleichsbehälter jedoch normalerweise als Kühleroberkasten ausgebildet, und deshalb werden solche Verschlussdeckel immer noch häufig als Kühlerdeckel bezeichnet.

Seit vielen Jahren beruhen Kühlerdeckel auf einer Ausführung, bei der eine federbelastete Scheibe eine Öffnung an der Basis eines Einfüllstutzens schließt, so dass sich die Scheibe bei einem vorbestimmten Druck gegen die Feder anhebt, um den Druck im Kühlsystem zu begrenzen. Eine Stützplatte für die Scheibe enthielt ein sogenanntes Unterdruckventil, um zu verhindern, dass der Druck erheblich unter Atmosphärendruck abfällt, wenn das Kühlsystem sich abkühlt. Ein Beispiel für einen solchen Deckel wird in der US 2,164,450 gezeigt.

Die Tendenz zu Motorräumen mit verringerter Höhe führte zu Querstromkühlem und separaten Ausgleichsbehältern, wie oben erwähnt. Solche Ausgleichsbehälter werden häufig aus Kunststoff hergestellt und erfordern in der Regel die Verwendung eines Verschlussdeckels mit Schraubgewinde, der das Druckregelventil als eine integrierte Anordnung enthält, d.h. eine Sitz-Öffnung im Einfüllstutzen des Ausgleichsbehälters ist hier nicht erforderlich. Ein Beispiel für einen solchen Aufbau wird in der GB 1 534 318 gezeigt.

Ein Problem bei solchen Ventilanordnungen besteht darin, dass es lange Betriebszeiträume geben kann, während derer der Druck im Kühlsystem auf den ÖffnungsDruck des Überdruckventils ansteigen kann, es aber keinen Grund gibt, dass sich die Dichtscheibe des Überdruckventils gegen die Federvorspannung von ihrem Sitz abhebt, weil die Temperatur nicht genug angestiegen ist oder kein Bedarf besteht, Gasblasen aus dem Kühlsystem abzulassen. Infolgedessen neigt die Dichtscheibe dazu, auf ihrem Sitz zu haften, und zu ihrem Anheben ist ein wesentlich höherer Druck erforderlich als ursprünglich durch die Federvorbelastung eingestellt worden war.

Die in der US 2,164,450 dargestellte ältere Deckelausführung war nicht mit diesem Problem behaftet. Folglich war es üblich, den Deckel abzunehmen, um den Kühlmittelstand zu überprüfen; also blieben die Scheibe und ihre Gegenfläche nicht über lange Zeiträume in Kontakt. Des weiteren konnten geringfügige Verbrennungsgasmengen durch unzulängliche Abdichtung der Zylinderkopfdichtungen in das Kühlsystem entweichen und wurden durch den Verschlussdeckel des Kühlsystems abgelassen.

Für Pumpen sind feder belastete Ventiltella bekannt, die erst ein Gummiring elastisch vorformend berühren, bevor sie in metallischen Kontakt mit ihren Ventilsitz kommen (US-A-3 489 170). Der vorliegenden Erfindung liegt die Aufgabe zugrunde, eine Ventilanordnung bereitzustellen, bei der die Tendenz des Ventils zu klemmen und erst bei erhöhtem Überdruck zu reagieren, wesentlich reduziert ist.

Diese Aufgabe wird erfindungsgemäß durch die Merkmale des ersten Anspruchs gelöst.

Die Form der Dichtung kann derart sein, dass sich die Kraft der Dichtung gegen das Verschlussglied und das Gehäuse mit steigendem Druck im Kühlsystem erhöht.

Die elastische Dichtung kann entweder vom Verschlussglied oder vom Gehäuse getragen werden und kann eine radial nach innen gerichtete Lippe zur Abdichtung, je nachdem, gegen das Gehäuse bzw. das Verschlussglied aufweisen.

Das Verschlussglied kann so angeordnet sein, dass es an einer ringförmigen Grenzfläche direkt an die ringförmige Stoßstelle anstößt, wobei sich die Dichtung dann radial einwärts der ringförmigen Grenzfläche befinden kann.

Die Dichtung kann von dem Verschlussglied getragen werden und zum Beispiel damit verklebt sein.

Das Verschlussglied kann hutförmig sein und einen zylindrischen Teil und einen Außenrandteil aufweisen, wobei sich die Dichtung an der Innenseite des zylindrischen Teils am Schnittpunkt mit dem Außenrandteil befindet. Hierbei kann dann das Verschlussglied am Schnittpunkt des zylindrischen Teils und des Außenrandteils einen nach außen aufgeweiteten Teil aufweisen. Die Dichtung kann auch einen dreieckigen Querschnitt aufweisen.

Die Federvorspannung kann zweckmäßigerweise durch eine zwischen dem Gehäuse und dem Verschlussglied wirkende Druckfeder bereitgestellt werden.

Das Verschlussglied kann als Unterdruckventil ein Rückschlagventil enthalten, um das Kühlsystem zu belüften. Solch ein Rückschlagventil kann ein pilzförmiges Ventilglied mit einem sich durch eine Öffnung im Verschlussglied erstreckenden Schaft und einem Kopf, der gegen das Verschlussglied abdichten kann, umfassen. Wenn die Dichtung von dem Verschlussglied getragen wird, kann die Dichtung radial nach innen verlängert sein, um eine Dichtung für das Ventilglied bereitzustellen.

Die Dichtung kann durch eine getrennte Stützscheibe gestützt werden, die lose im Gehäuse angeordnet ist. Eine solche Dichtung kann einen rauten- oder rhombusförmigen Querschnitt aufweisen und sich in einer V-Nut am Innenumfangsrand der Stützscheibe befinden. Als Alternative kann eine solche Dichtung nach innen gerichtete Lippen sowohl an ihrer Ober- als auch an ihrer Unterseite aufweisen, wo sie gegen das Verschlussglied und das Gehäuse abdichtet.

Gemäß einem weiteren Aspekt der Erfindung kann die Druckregelventilanodnung in einem Verschlussdeckel eingebaut sein.

Im folgenden wird die Erfindung beispielhaft unter Bezugnahme auf die beigefügten Zeichnungen beschrieben; es zeigt:
- Figur 1: eine schematische Darstellung des Kühlsystems einer flüssigkeitsgekühlten Brennkraftmaschine, das eine erfindungsgemäße Druckregelventilanordnung enthält;
- Figur 2: einen Querschnitt durch eine erfindungsgemäße Druckregelventilanordnung, die in einem Verschlussdeckel eines in Figur 1 gezeigten Ausgleichsbehälters angeordnet ist;
- Figur 3: einen vergrößerten Querschnitt eines Teils der in Figur 2 gezeigten Druckregelventilanordnung;
- Figur 4: eine ähnliche Ansicht wie Figur 3, die eine erste Modifikation zeigt;
- Figur 5: eine ähnliche Ansicht wie Figur 3, die eine zweite Modifikation zeigt;
- Figur 6: eine vergrößerte Ansicht eines Teils von Figur 5; und
- Figur 7: eine ähnliche Ansicht wie Figur 6, die eine weitere Modifikation zeigt.

Gemäß Figur 1 enthält eine Brennkraftmaschine 11 eine Pumpe 12, die flüssiges Kühlmittel (zum Beispiel ein Gemisch aus Wasser und Gefrierschutzmittel) durch den Motor und eine Vorlaufleitung 13 zu einen Wärmetauscher in Form eines herkömmlichen luftgekühlten Kühlers 14 pumpt. Vom Kühler 14 strömt das Kühlmittel zur Pumpe 12 durch eine Rücklaufleitung 15 und eine Pumpenvorlaufleitung 16. Ein Thermostat- und Bypass-Ventil 17 steuert die Strömung in Rücklaufleitung 15 und in eine Bypassleitung 18 derart, dass ein Großteil der Kühlmittelströmung vom Motor 11 durch die Bypassleitung 18 verläuft und durch den Kühler 14 keine Strömung verläuft, bis das Kühlmittel höhere Temperaturen erreicht.

Ein Ausgleichsbehälter 21 weist eine mit der Vorlaufleitung 13 verbundene Versorgungsleitung 22 und eine mit der Pumpenvorlaufleitung 16 verbundene Rücklaufleitung 23 auf. Der Ausgleichsbehälter 21 weist einen Einfüllstutzen 24 auf, der durch einen Verschluss oder einen Einfülldeckel 25 verschlossen ist, welcher eine in Figur 2 ausführlich gezeigte Druckregelventilanordnung 26 enthält. Des weiteren ist ein Heizkörper 19 zur Heizung des Fahrzeuginnenraums zwischen der Vorlaufleitung 13 und der Pumpenvorlaufleitung 16 vorgesehen.

Gemäß Figur 2 enthält der Einfülldeckel 25 einen Verschlussteil 27 mit einem Innengewinde 28 zum Eingriff mit einem entsprechenden Schraubgewinde am Ausgleichsbehälter 21 und ein Ventilteil 29, das über einen ringförmigen Ansatz 31 an dem Verschlussteil 27 befestigt ist, zum Beispiel durch Rotationsschweißen oder eine Schnapp-Verbindung. Dichtungen 32 und 33 sind zur Abdichtung gegen den Innenraum des Einfüllstutzens 24 vorgesehen. Der Verschlussteil 27 und das Ventilteil 29 bilden ein Gehäuse für die Druckregelventilanordnung 26.

Das Ventilteil 29 weist einen Innenflansch 34 auf, der an einer Oberseite 35 eine die mittlere Öffnung 36 umgebende ringförmige Stoßstelle bildet. Die Öffnung 36 wird von einem hutförmigen Verschlussglied 37 mit einem zylindrischen Teil 38 und einem Außenrandteil 39 bedeckt. Das Verschlussglied 37 steht durch eine vorbelastete Druckfeder 41 so unter Federvorspannung, dass es an einer ringförmigen Grenzfläche an der Oberseite 35 direkt an den Flansch 34 anstößt. Radial einwärts dieser ringförmigen Grenzfläche befindet sich eine elastische Dichtung 42 aus Gummi oder Kunstgummi, die mit dem Verschlussglied 37 so verklebt ist, dass sie zwischen dem Verschlussglied und dem Flansch 34 abdichtet. In diesem Zustand wird die Dichtung 42 zusammengedrückt, so dass sie gegen den Flansch 34 mit einer elastischen Reaktionslast reagiert, die wesentlich geringer ist als die Vorbelastung von der Feder 41.

Dies ist in Figur 3 besser zu sehen, in der die zusammengedrückte Form der Dichtung in durchgezogener Linie und der freie Zustand bei 42A gestrichelt gezeigt wird.

Es sei darauf hingewiesen, dass die Dichtung 42 einen allgemein dreieckigen Querschnitt aufweist, während sie sich entlang der Innenfläche des zylindrischen Verschlussgliedteils 38 und in eine einen allgemein dreieckigen Querschnitt aufweisende Aussparung erstreckt, die durch die Oberseite 35 des Flansches und einen nach außen aufgeweiteten Teil an der Grenzfläche des zylindrischen Teils und des Außenrandteils begrenzt wird.

Des weiteren enthält das Verschlussglied 37 ein Rückschlagventil 45, das ein Ventilglied 46 mit pilzförmigem Kopf aufweist, das gegen die Unterseite des Verschlussglieds 37 federbelastet ist und eine Dichtung 47 zum Schließen einer Öffnung 48 enthält.

Im Gebrauch zirkuliert flüssiges Kühlmittel über die Versorgungs- und Rücklaufleitung 22 und 23 durch den Ausgleichsbehälter 21. Nach einem Kaltstart wird die Luft über dem Stand des flüssigen Kühlmittels erwärmt, und es erfolgt ein Druckanstieg im Kühlsystem. Dadurch wird auf das Verschlussglied 37 eine Kraft ausgeübt, die der Vorbelastung der Feder 41 entgegenwirkt, so dass sich der Außenrandteil 39 bei einem vorbestimmten Druck von seiner Stoßstelle mit dem Flansch 34 abhebt und Luft oder Dampf über radiale Durchgänge 51 im Verschlussteil 27 und im Ventilglied 29 durch die Öffnung 36 in die Atmosphäre entweichen kann. Somit ist der Maximaldruck im Kühlsystem begrenzt und kann nicht wesentlich über die durch die Vorspannung der Feder 41 eingestellte Höhe ansteigen. Es versteht sich, dass, wenn das Verschlussglied 37 an der Flanschoberseite 35 aufliegt, hierdurch ein direkter Lastweg für die Federvorspannung zwischen dem Verschlussglied und dem Flansch 34 derart bereitgestellt wird, dass die Dichtung bis zu einem Ausmaß zusammengedrückt wird, wo ihre Reaktionskraft gegen das Verschlussglied und die Flanschoberseite 35 wesentlich geringer ist als die Vorspannung durch die Feder 41. Dies bedeutet, dass die Dichtung 42 nicht so sehr dazu neigt, an der Flanschoberseite 35 haftenzubleiben, da jegliche Haftreibung oder Losbrechkraft tendenziell mit der normalen stationären Druckkraft in Verbindung steht.

Die Form der Dichtung 42 ist derart, dass sich die Kraft der Dichtung gegen die Flanschoberseite 35 mit steigendem Druck im Kühlsystem erhöht, da die Dichtung in zusammengedrücktem Zustand einen radial nach innen gerichteten Wulst 42B bildet (Figur 3). Des weiteren ist die Form derart, dass die Oberfläche der Dichtung 42 dazu neigt, von der Flanschoberseite 35 abgezogen zu werden, wenn sich das Verschlussglied 37 unter Kühlsystemdruck von dem Flansch 34 wegbewegt, wobei auch dies dazu dient, ein Haftenbleiben zu verhindern. Darüber hinaus könnte die Dichtung 42 auch tendenziell an der Flanschoberseite 35 reiben und dies kann auch dazu beitragen, die miteinander in Eingriff stehenden Flächen der Grenzfläche sauber zu halten und weiterhin ein Haftenbleiben zu verhindern.

Bei Abstellen des Motors 11 und Abkühlen des Kühlsystems wirkt das Rückschlagventil 45 als herkömmliches Unterdruckventil, um zu verhindern, dass der Druck im Kühlsystem deutlich unter Atmosphärendruck abfällt.

Bei der in Figur 4 gezeigten ersten Modifikation sind Teile, die mit den in den Figuren 2 und 3 gezeigten identisch sind oder diesen ähneln, mit der gleichen Bezugszahl plus 100 versehen. Bei dieser Modifikation weist die Dichtung 142 eine radial nach innen gerichtete Lippe 142A auf, wenn sie unbelastet ist. Diese bildet einen Teil einer kappenförmigen Membran 149 aus einem elastomeren Material, das mit der Unterseite des Verschlussglieds 137 verklebt ist. Bei dieser Modifikation dient die Membran 149 auch als Dichtung für das Ventilglied 146 des Rückschlagventils 145.

Bei der in den Figuren 5 und 6 gezeigten zweiten Modifikation sind Teile, die mit den in den Figuren 2 und 3 gezeigten identisch sind oder diesen ähneln, mit der gleichen Bezugszahl plus 200 versehen. Bei dieser Modifikation wird die Dichtung 242 durch eine getrennte Scheibe 251 aus Metall oder einem relativ harten Kunststoffmaterial gestützt. Die Scheibe 251 ist durch Rippen 252 im Ventilglied 229 lose angeordnet. Figur 6 zeigt die Dichtung 242 im unbelasteten Zustand, in dem sie erkennbar einen rauten- oder rhombusförmigen Querschnitt aufweist und in einer V-Nut am Innenumfangsrand der Stützscheibe 251 angeordnet ist. Solche Scheiben und Dichtungen sind im Handel als vollständige Einheit erhältlich und sind allgemein als Dowty (RTM)-Washers bekannt.

Figur 7 zeigt bei 242A einen alternativen Querschnitt für die Dichtung 242, welche sowohl an ihrer Ober- als auch an ihrer Unterseite nach innen gerichtete Lippen 242B aufweist. Die Scheibe 251A weist eine alternative Nut mit U-förmigem Querschnitt für die Dichtung 242A auf.

Anstatt von dem Verschlussglied 37, 137 könnte die Dichtung 42, 142 auch von dem Flansch 34, 134 getragen werden. In der Flanschoberseite 35 könnte beispielsweise eine ringförmige Aussparung zur Aufnahme eines elastomeren O-Rings oder einer Lippendichtung, der bzw. die die benachbarte Fläche des Außenrandteils 39 des Verschlussglieds berührt, ausgebildet sein.

## Patentansprüche

1. Druckregelventilanordnung (26) für das Kühlsystem einer flüssigkeitsgekühlten Brennkraftmaschine (11), bestehend aus einem eine Öffnung (36) definierendes Gehäuse, einen die Öffnung (36) umgebenden Flansch (34) im Gehäuse, einem Verschlussglied (37), das die Öffnung (36) verschließt und durch Druck im Kühlsystem gegen eine Federvorspannung im Gehäuse beweglich ist, und aus einer elastischen Dichtung (42), die zur Abdichtung zwischen dem Verschlussglied und dem Gehäuse so angeordnet ist, dass ein vorbestimmter Druck im Kühlsystem ein Abheben des Verschlussglieds gegen die Federspannung von dem Flansch bewirkt und eine Entlüftung des Kühlsystems durch die Öffnung (36) und an der elastischen Dichtung (42) vorbei gestattet, wobei ein direkter Kraftverlauf für die Federvorspannung zwischen dem Verschlussglied (37) und dem ringförmigen Flansch (34) besteht, so dass die Dichtung zusammengedrückt wird, um gegen das Verschlussglied (37) und das Gehäuse mit einer elastischen Reaktionskraft zu reagieren, die wesentlich geringer ist als die Kraft der Federvorspannung.

2. Anordnung nach Anspruch 1, **dadurch gekennzeichnet, dass** die Form der Dichtung (42) derart ist, dass sich die Anpresskraft der Dichtung (42) gegen das Verschlussglied (37) und das Gehäuse mit steigendem Druck im Kühlsystem erhöht.

3. Anordnung nach Anspruch 1 oder 2, **dadurch gekennzeichnet, dass** die elastische Dichtung (42) entweder vom Verschlussglied (37) oder vom Gehäuse getragen wird.

4. Anordnung nach Anspruch 3, **dadurch gekennzeichnet, dass** die Dichtung (42) eine radial nach innen gerichtete Lippe zur Abdichtung entweder gegen das Gehäuse oder das Verschlussglied (37) aufweist.

5. Anordnung nach einem der vorhergehenden Ansprüche, **dadurch gekennzeichnet, dass** das Verschlussglied (37) so angeordnet ist, dass es an einer ringförmigen Grenzfläche direkt an den ringförmigen Flansch (34) anstößt.

6. Anordnung nach Anspruch 5, **dadurch gekennzeichnet, dass** sich die Dichtung (42) radial einwärts der ringförmigen Grenzfläche befindet.

7. Anordnung nach einem der Ansprüche 3 bis 6, **dadurch gekennzeichnet, dass** die Dichtung (42) von dem Verschlussglied (37) getragen wird und mit ihm verklebt ist.

8. Anordnung nach einem der vorhergehenden Ansprüche, **dadurch gekennzeichnet, dass** das Verschlussglied hutförmig ist und einen zylindrischen Teil (38) und einen Außenrandteil (39) aufweist, wobei sich die Dichtung (42) an der Innenseite des zylindrischen Teils (38) am Schnittpunkt mit dem Außenrandteil (39) befindet.

9. Anordnung nach Anspruch 8, **dadurch gekennzeichnet, dass** das Verschlussglied (37) am Schnittpunkt des zylindrischen Teils (38) und des Außenrandteils (39) einen nach außen aufgeweiteten Teil aufweist.

10. Anordnung nach Anspruch 8 oder 9, **dadurch gekennzeichnet, dass** die Dichtung (42) einen dreieckigen Querschnitt aufweist.

11. Anordnung nach einem der vorhergehenden Ansprüche, **dadurch gekennzeichnet, dass** die Federvorspannung durch eine zwischen dem Gehäuse und dem Verschlussglied (37) wirkende Druckfeder (41) bereitgestellt wird.

12. Anordnung nach einem der vorhergehenden Ansprüche, **dadurch gekennzeichnet, dass** das Verschlussglied (37) ein Rückschlagventil (45) enthält, um eine Strömung von der Umgebung in das Kühlsystem zu gestatten.

13. Anordnung nach Anspruch 12, **dadurch gekennzeichnet, dass** das Rückschlagventil (45) ein pilzförmiges Ventilglied (46) mit einem sich durch eine Öffnung (48) im Verschlussglied (37) erstreckenden Schaft und einem Kopf, der gegen das Verschlussglied (37) abdichten kann, umfasst.

14. Anordnung nach einem der vorangegangenen Ansprüche, **dadurch gekennzeichnet, dass** die Dichtung (42) radial nach innen verlängert ist, um eine Dichtung für das Ventilglied (46) bereitzustellen.

15. Anordnung nach Anspruch 1 oder 2, **dadurch gekennzeichnet, dass** die Dichtung (242) durch eine getrennte Stützscheibe (251) gestützt wird, die lose im Gehäuse angeordnet ist.

16. Anordnung nach Anspruch 15, **dadurch gekennzeichnet, dass** die Dichtung (242) einen rauten- oder rhombusförmigen Querschnitt aufweist und sich in einer V-Nut am Innenumfangsrand der Stützscheibe (251) befindet.

17. Anordnung nach einem der vorangegangenen Ansprüche, **dadurch gekennzeichnet, dass** das Druckregelventil (26) in einen Einfülldeckel (25) eingebaut ist.

## Claims

1. A pressure control valve assembly (26) for the cooling system of a liquid-cooled internal combustion engine (11), the valve assembly including a housing defining an orifice (36), an annular abutment (34) in the housing encircling the orifice (36), a closure member (37) which covers the orifice (36) and is movable in the housing by pressure in the cooling system against a spring bias, and a resilient seal (42) arranged to seal between the closure member and the housing such that at a predetermined pressure in the cooling system movement of the closure member against the spring bias causes the closure member to unseat from the abutment and allow venting from the cooling system through the orifice (36) and past the resilient seal (42), there being a direct load path for the spring bias between the closure member (37) and the annular abutment (34) such that the seal is compressed to react against the closure member (37) and the housing with a resilient reaction load which is considerably less than the load of the spring bias.

2. An assembly according to claim 1 wherein the shape of the seal (42) is such that the load of the seal (42) against the closure member (37) and the housing increases with increasing pressure in the cooling system.

3. An assembly according to claim 1 or claim 2 wherein the resilient seal (42) carried by one of the closure member (37) and the housing.

4. An assembly according to claim 3 wherein the seal (42) has a radially inwardly directed lip to seal (42) against said other of the closure member (37) and the housing.

5. An assembly according to any preceding claim wherein the closure member (37) is arranged to directly abut the annular abutment (34) at an annular interface.

6. An assembly according to claim 5 wherein the seal (42) is radially inboard of the

7. An assembly according to any of claims 3 to 6 wherein the seal (42) is carried by the closure member (37) and the seal is bonded thereto.

8. An assembly according to any preceding claim wherein the closure member (37) is hat-shaped with a cylindrical portion (38) and an outer rim portion (38), the seal (42) being on the inside of the cylindrical portion (38) at the intersection with the outer rim portion (39).

9. An assembly according to claim 8 wherein the closure member (37) has an outwardly flared portion at the intersection of the cylindrical portion (38) and the outer rim portion (39).

10. An assembly according to claim 8 or claim 9 wherein the seal (42) is triangular in section.

11. An assembly according to any preceding claim wherein the spring bias is provided by a compression spring (41) acting between the housing and the closure member (37).

12. An assembly according to any preceding claim wherein the closure member (37) includes a non-return valve (45) to allow flow from the passage into the cooling system.

13. An assembly according to claim 12 wherein the non-return valve (45) comprises a mushroom-shaped valve member (46) having a stem which extends through an orifice (48) in the closure member (37) and a head which can seal against the closure member (37).

14. An assembly according to any preceding claim wherein the seal (42) is extended radially inwards to provide a seal for the valve member (46).

15. An assembly according to claim 1 or claim 2 wherein the seal (242) is supported by a separate support washer (251) which is loosely located in the housing.

16. An assembly according to claim 15 wherein the seal (242) has a diamond or rhombus section and locates in a vee groove on the inner peripheral edge of the support washer (251).

17. An assembly according to claim 15 wherein the pressure control valve assembly (26) is incorporated in a closure cap (25).

## Revendications

1. Dispositif de soupape de commande de pression (26) pour le système de refroidissement d'un moteur à combustion interne refroidi par liquide (11), composé d'un boîtier définissant une ouverture (36), d'une bride (34) entourant l'ouverture (36) dans le boîtier, d'un organe de fermeture (37) fermant l'ouverture (36) et mobile sous l'action de la pression dans le système de refroidissement contre une précontrainte du ressort dans le boîtier, et d'un joint élastique (42) disposé pour l'étanchéification entre l'organe de verrouillage et le boîtier de manière à ce qu'une pression prédéfinie dans le système de refroidissement soulève de la bride l'organe de verrouillage contre la tension du ressort et qu'une aération du système de refroidissement se fasse par l'ouverture (36) en passant devant le joint élastique (42), et on a un tracé direct de force pour la précontrainte du ressort entre l'organe de verrouillage (37) et la bride annulaire (34) de sorte que le joint est comprimé pour réagir contre l'organe de verrouillage (37) et le boîtier avec une force de réaction élastique nettement plus faible que la force de la précontrainte du ressort.

2. Dispositif selon la revendication 1,
**caractérisé en ce que**
la forme du joint (42) est telle que la force de compression du joint (42) contre l'organe de verrouillage (37) et le boîtier augmente avec une pression croissante dans le système de refroidissement.

3. Dispositif selon la revendication 1 ou 2,
**caractérisé en ce que**
le joint élastique (42) est porté soit par l'organe de verrouillage (37) soit par le boîtier.

4. Dispositif selon la revendication 3,
**caractérisé en ce que**
le joint (42) présente une lèvre orientée radialement vers l'intérieur pour l'étanchéification soit contre le boîtier, soit contre l'organe de verrouillage (37).

5. Dispositif selon l'une quelconque des revendications précédentes,
**caractérisé en ce que**
l'organe de verrouillage (37) est disposé de manière à venir buter contre une surface limite annulaire directement contre la bride annulaire (34).

6. Dispositif selon la revendication 5,
**caractérisé en ce que**
le joint (42) se trouve radialement vers la surface limite annulaire.

7. Dispositif selon l'une quelconque des revendications 3 à 6,
**caractérisé en ce que**
le joint (42) est porté par l'organe de verrouillage (37) et collé à lui.

8. Dispositif selon l'une quelconque des revendications précédentes
**caractérisé en ce que**
l'organe de verrouillage est en forme de chapeau et présente une partie cylindrique (38) et une partie périphérique extérieure (39), le joint se trouvant sur le côté intérieur de la partie cylindrique (38) au point d'intersection avec la partie périphérique extérieure (39).

9. Dispositif selon la revendication 8,
**caractérisé en ce que**
l'organe de verrouillage (37) sur le point d'intersection de la partie cylindrique (38) et de la partie périphérique extérieure (39) présente une partie élargie vers l'extérieur.

10. Dispositif selon la revendication 8 ou 9,
**caractérisé en ce que**
le joint (42) présente une coupe transversale triangulaire.

11. Dispositif selon l'une quelconque des revendications précédentes
**caractérisé en ce que**
la prétension du ressort est préparée par un ressort de compression (41) agissant entre le boîtier et l'organe de verrouillage (37).

12. Dispositif selon l'une quelconque des revendications précédentes
**caractérisé en ce que**
l'organe de verrouillage (37) comporte un clapet anti-retour (45) afin de permettre un écoulement de l'environnement au système de refroidissement.

13. Dispositif selon la revendication 12,
**caractérisé en ce que**
le clapet anti-retour (45) comprend un organe de soupape en champignon (46) avec une tige s'étendant par une ouverture (48) dans l'organe de verrouillage (37) et une tête qui peut assurer l'étanchéification contre l'organe de verrouillage (37).

14. Dispositif selon l'une quelconque des revendications précédentes
**caractérisé en ce que**
le joint (42) est prolongé radialement vers l'intérieur afin de préparer un joint pour l'organe de soupape (46).

15. Dispositif selon la revendication 1 ou 2,
**caractérisé en ce que**
le joint (242) peut être supporté par une plaque de maintien (251) séparée disposée de manière amovible dans le boîtier.

16. Dispositif selon la revendication 15,
**caractérisé en ce que**
le joint (242) présente une section transversale en losange ou rhombiforme et se trouve dans une rainure en V sur le bord périphérique intérieur de la plaque de maintien (251).

17. Dispositif selon l'une quelconque des revendications précédente,
**caractérisé en ce que**
la soupape de commande de pression (26) est montée dans un couvercle de remplissage (25).
